# EUROPÄISCHE PATENTSCHRIFT

(11) **EP 0 534 993 B1**
(45) Veröffentlichungstag und Bekanntmachung des Hinweises auf die Patenterteilung: **17.08.1994**
(21) Anmeldenummer: 91909403.7
(22) Anmeldetag: 25.05.1991
(51) Int. Cl.: F02M 41/12

(54) **KRAFTSTOFFEINSPRITZPUMPE FÜR BRENNKRAFTMASCHINEN**
FUEL INJECTION PUMP FOR INTERNAL COMBUSTION ENGINES
POMPE A INJECTION DE CARBURANT POUR MOTEURS A COMBUSTION INTERNE

(30) Priorität: 20.06.1990 DE 4019642
(43) Veröffentlichungstag der Anmeldung: 07.04.1993
(73) Patentinhaber: ROBERT BOSCH GMBH, 70442 Stuttgart (DE)
(72) Erfinder: FEHLMANN, Wolfgang, D-7000 Stuttgart 80 (DE); BRAUN, Wolfgang, D-7257 Ditzingen (DE); JUNGER, Dieter, D-7000 Stuttgart 50 (DE)
(86) Internationale Anmeldenummer: DE9100439
(87) Internationale Veröffentlichungsnummer: WO9119899

(56) Entgegenhaltungen:
- DE-A- 3 336 871
- DE-A- 3 420 345
- PATENT ABSTRACTS OF JAPAN, vol. 12, no. 113 (M-683)(2960) 9. April 1988; & JP-A-62 240465 (Diesel Kiki) 21. Oktober 1987

## Beschreibung

### Stand der Technik

Die Erfindung geht von einer Kraftstoffeinspritzpumpe für Brennkraftmaschinen nach der Gattung des Patentanspruchs 1 aus. Eine solche Kraftstoffeinspritzpumpe ist bereits aus der DE-OS 33 36 871 bekannt. Dort ist der an sich ortsfeste Geberteil unmittelbar fest auf den Rollenring befestigt und liegt radial dem Geberrad auf der Antriebswelle gegenüber. Zu Zentrierungszwecken ist der ortsfeste Geberteil in Umfangsrichtung auf dem Rollenring verschiebbar und dort wieder fixierbar. Diese Lösung hat den Nachteil, daß die Lagerung des Rollenringes im Gehäuse der Kraftstoffeinspritzpumpe spielbehaftet ist, so daß der Rollenring in seiner Radialebene Bewegungen ausführen kann, wenn auf ihn, beim Auflaufen der Nocken der Nockenscheibe auf die Rollen, Kräfte wirken. Dadurch, daß der Rollenring über den Bolzen des Spritzverstellers in Umfangsrichtung verstellbar ist, stellt der Bolzen einen einseitigen Lagerpunkt des Rollenringes dar, so daß bei Beaufschlagung des Rollenringes durch Kräfte in seiner Umfangsrichtung dieser Kippbewegungen um die Bolzenanlenkung als Angelpunkt ausführt. Weiterhin ist die Bolzenanlenkung selbst auch noch spielbehaftet, so wie auch der Bolzen selbst in gewissem Maße bei Kraftbeaufschlagung quer zur Längserstreckung des Bolzens über den Spritzversteller nachgeben kann. Bei Kraftbeaufschlagung des Rollenringes führt somit sein Anlenkpunkt zusätzlich eine Bewegung in Umfangsrichtung aus. Ist nun der ortsfeste Geberteil auf dem Rollenring befestigt, so macht dieser diese Bewegung mit. Aus Platz- bzw. Unterbringungsgründen ist der ortsfeste Geber in der Regel diametral dem Anlenkungspunkt des Bolzens gegenüber angeordnet. In diesem Bereich sind die Bewegungskomponenten des Rollenringes bei seiner Bewegung um den Bolzen am größten. Es ergeben sich somit ungewollte bzw. falsche Meßergebnisse dadurch, daß der an sich ortsfeste Geberteil bei jedem Pumpenkolbenhub sich in Umfangsrichtung entlang dem Geberrad bewegt, und dies führt zu falschen Verstellungen des Kraftstoffeinspritzbeginns. Je nach Betriebsverhältnissen addiert sich oder subtrahiert sich dieser Fehler, so daß das Meßergebnis und die resultierende Spritzbeginneinstellung mit einem unkontrollierten Fehleranteil behaftet ist. Liegt für die Mengenberechnung erforderliche Drehzahlerfassung im betreffenden Bereich, wirkt sich dieser Winkelfehler als Drehzahlfehler aus, wodurch auch die Mengenberechnung fehlerhaft ist.

### Vorteile der Erfindung

Die erfindungsgemäße Kraftstoffeinspritzpumpe mit dem kennzeichnenden Merkmalen des Patentanspruchs 1 hat dem gegenüber den Vorteil, daß mit Hilfe des Trägerringes die Bewegung des Rollenringes aufgrund der rückwirkenden Kräfte des Nockenantriebes meßtechnisch ausgeschaltet oder zumindest im wesentlichen unwirksam gemacht werden.

Durch die Ausgestaltung gemäß Anspruch 2 ist eine vorteilhafte Anordnung des Kupplungsteils zum Kuppeln des Trägerringes mit dem Rollenring angegeben. Gemäß der Ausgestaltung nach Anspruch 3 lassen sich die Rollenringeigenbewegungen aufgrund der rückwirkenden Kräfte vom Nockenantrieb her in bezug auf die Meßstellung des ortsfesten Geberteils praktisch völlig ausschalten.

Eine einfach aufzufindende und herzustellende, wirkungsvolle Anordnung des Kupplungsteils ist mit der Lehre des Anspruchs 4 gegeben. Durch die Ausgestaltung nach Anspruch 6 - 8 werden vorteilhafte Lagerungsmöglichkeiten des Trägerrings angegeben und dessen Fixierung in bezug auf die Relativbewegung des ortsfesten Geberteils zum Geberrad. Dabei ergibt sich mit der Ausgestaltung nach Anspruch 7 eine besonders vorteilhafte Lösung.

### Zeichnung

Vier Ausführungsbeispiele der Erfindung sind in der Zeichnung dargestellt und werden in der nachfolgenden Beschreibung näher erläutert. Es zeigt Figur 1 einen Teilschnitt längs der Achse der Antriebswelle einer Verteilerkraftstoffeinspritzpumpe mit den erfindungsgemäß angeordneten Teilen, Figur 2 einen Teilausschnitt entsprechend dem Schnitt nach Figur 1 in einer ersten abgewandelten Ausführungsform als zweites Ausführungsbeispiel, Figur 3 einen Ausschnitt gemäß dem Schnitt nach Figur 1 einer zweiten abgewandelten Form als drittes Ausführungsbeispiel und Figur 4 einen Teilschnitt gemäß dem Schnitt nach Figur 1 mit einem vierten Ausführungsbeispiel der Erfindung.

### Beschreibung der Ausführungsbeispiele

Figur 1 zeigt einen Teilschnitt durch eine Verteilerkraftstoffeinspritzpumpe längs der Achse ihrer Antriebswelle 2, die mit Gleitlagern 3 in der Wand des Gehäuses 4 der Verteilereinspritzpumpe gelagert ist. Das Gehäuse schließt im Innern einen Pumpeninnenraum 5 ein, der mit unter Druck stehendem Kraftstoff gefüllt ist. Die Füllung des Innenraums wird mit Hilfe einer Förderpumpe 6 erzielt, die über eine Paßfeder 7 von der Antriebswelle angetrieben ist und sich im Innern des Pumpengehäuses befindet.

Am Ende der Antriebswelle befindet sich stirnseitig ein Klauenpaar 9, das über ein Mitnahmestück 10 und entsprechende, nicht gezeigte Klauen eine Stirnnockenscheibe 11 rotierend antreibt. Mit der Stirnnockenscheibe ist bekannterweise ein Pumpenkolben 12 über einen Stift 14 gekoppelt, der durch eine Feder 15 stirnseitig in Anlage an der Stirnnockenscheibe 11 gehalten wird. Die Nocken 16 der Stirnnockenscheibe laufen über Rollen 17, die in radialer Ausrichtung in einem Rollenring 18 gelagert sind. Dieser ist mit seiner kreisförmigen Außenkontur in einer entsprechenden kreiszylindrischen Ausnehmung 19 des Pumpengehäuses drehbar gelagert, wobei er sich axial über eine Schürze 20 und deren Stirnseite an einer die Förderpumpe 6 abdeckenden Scheibe 21 abstützt. Der mittlere Durchbruch 22 des Rollenrings dient zur Durchführung der Klauen 9 der Antriebswelle bzw. Aufnahme der Kupplung zwischen Antriebswelle und Pumpenkolben mit Mitnahmestück und Klauen der Nockenscheibe 11. Im Bereich der Schürze 20 schließt der Rollenring zusammen mit der Scheibe 21 einen zylindrischen Raum 23 ein, in den die Antriebswelle 2 hineinragt. Diese weist dort einen Tragbund 25 auf, der gegenüber dem Klauenpaar durch einen abschließenden Bund 26 abgegrenzt ist. Dieser abschließende Bund ist im Durchmesser größer als der Tragbund und liegt an der den Raum 23 begrenzenden Stirnseite 27 des Rollenrings 18 an. Zwischen Scheibe 21 und Tragbund 25 ist ferner eine Zwischenscheibe 28 gelegt, die den Tragbund antriebswellenseitig abschließt. In dem Raum zwischen Zwischenscheibe 28 und Bund 26 ist nun auf dem Tragbund angrenzend an den Bund 26 ein Geberrad 30 aufgeschrumpft, das an seinem stirnseitigen Umfang beispielsweise mit einer Verzahnung 31 ausgestattet ist. Dem Geberrad nebengeordnet zur Zwischenscheibe 28 hin ist ein Trägerring 33 drehbar und zwischen Zwischenscheibe 28 und Geberrad axial gesichert gelagert. Der Trägerring weist eine axial das Geberrad 30 umfassende Ringwand 34 auf, an der ein ortsfester Teil 36 eines Drehwinkelgebers angeordnet ist, der mit seiner aktiven Seite mit der Verzahnung 31 des Geberrades 30 zusammenwirkt und diesem gegenüberliegend radial ausgerichtet angrenzt. Der ortsfeste Geberteil ist mit einer hier nicht dargestellten elektronischen Steuereinrichtung über diesen Kabelanschluß 39 verbunden.

Der Trägerring weist ferner einen radial überstehenden Stift 41 auf, der in eine Nut 42 in der Schürze 20 des Rollenrings hineinragt unter geringst möglichem Spiel und somit der Kupplung des Trägerrings mit dem Rollenring dient. Dabei ist dieser Stift im Winkelabstand von 90° vom ortsfesten Geberteil 36 entfernt angeordnet und lediglich aus darstellerischen Gründen in der Figur 1 in die Zeichnungsebene hineingeklappt gezeichnet.

Der Rollenring schließlich ist durch einen Spritzverstellerkolben 43 in bekannter Weise verdrehbar. Dazu ist der Rollenring über einen radial zur Antriebswelle verlaufenden Bolzen 45 mit dem Spritzverstellerkolben 43 gekoppelt. Der Bolzen ist üblicherweise im Rollenring fixiert und mit einer schwenkbaren Verbindung über einen Gleitstein 46 mit dem Spritzverstellerkolben 43 verbunden.

Im Betrieb der Kraftstoffeinspritzpumpe wird die Antriebswelle 2 in rotierende Bewegung versetzt. Dabei wird zugleich auch die Förderpumpe 6 in Gang gebracht und der Pumpeninnenraum 5 mit unter drehzahlabhängigem Druck stehenden Kraftstoff versorgt. Dieser Kraftstoff wirkt auch auf den Spritzverstellerkolben 43 entgegen einer hier nicht gezeigten Rückstellfeder und verstellt diesen Kolben mit zunehmender Drehzahl mehr. Die daraus resultierende Verdrehung des Rollenringes bewirkt, daß die Nockenscheibe zu einem immer früheren Zeitpunkt beim Auflaufen auf den Rollen 17 in ihre Förderhubbewegung versetzt wird. In bekannter Weise führt der Pumpenkolben 12 bei dieser Verteilereinspritzpumpe pro Umdrehung der Antriebswelle mehrere Förderhübe aus entsprechend der Zahl der pro Umdrehung zu versorgenden Kraftstoffeinspritzventile. Dazu besitzt die Nockenscheibe 11 mehrere Nocken, die auch zugleich mit dem am Umfang des Rollenring verteilten Rollen 17 wirksam werden. Beim Hub der Nockenscheibe entgegen der Kraft der Feder 15 und dem im Pumpenarbeitsraum vor dem Pumpenkolben 12 herrschenden Druck werden Kräfte auf die Rollen und den Rollenring ausgeübt, die entsprechend dem Nockenverlauf auch in Umfangsrichtung wirksam werden. Dies bewirkt zum einen ein rückdrehendes Moment auf den Spritzverstellerkolben, zum anderen aber auch eine Eigenbewegung des Rollenringes innerhalb seines Führungsspieles in der zylindrischen Ausnehmung. Denkt man sich den Rollenring jedoch am Bolzen 45 festgehalten, so kann durch das Spiel in der Radialebene des Rollenrings dieser um den Bolzen als Drehpunkt kippen. Dieser Kippbewegung überlagert ist zudem auch die spielbehaftete Verbindung zwischen Bolzen 45 und Rollenring bzw. Verstellkolben. Somit führt bei jedem Förderhub des Pumpenkolbens der Rollenring Querbewegungen in seiner Radialebene im Rahmen des angegebenen Spieles aus.

Dies ist bei üblichen Pumpen an sich kein Problem. Problematisch wird dies aber dann, wenn der Rollenring als an sich ortsfeste Teil eines Winkelgebers die Drehstellung eines beweglichen Teils des Winkelgebers bestimmen soll. Die vom Spritzversteller vorgenommene Verdrehung zur Verstellung des Spritzbeginns soll einer elektrischen Steuereinrichtung rückgemeldet werden, und zwar in bezug auf eine gedachte Drehstellung der Antriebswelle, die synchron zu den Nocken der Nockenscheibe umläuft. So gesehen soll festgestellt werden, zu welchen Punkten der Nockenhubkurve bezogen auf die synchron zur Drehzahl der Brennkraftmaschine angetriebene Antriebswelle die Einspritzung erfolgt. Zusätzlich soll die für die Mengenberechnung notwendige Momentandrehzahl ermittelt werden, welche, wenn sie zeitlich mit dem "Kippen" zusammenfällt, einen Mengenfehler verursachen kann.

Der bewegliche Teil des Winkelgebers, das Geberrad 30 teilt dabei den ortsfesten Geberteil 36 über die Verzahnung 31 die Drehung der Antriebswelle mit und den Drehwinkelabstand, den eine Referenzmarke, deren Drehwinkellage zum Basisnocken definiert hergestellt wird, benötigt, um in Überdeckung mit dem ortsfesten Geberteil zu kommen. Bewegt sich nun der ortsfeste Geberteil wie oben beschrieben zusammen mit dem Rollenring hin und her, so ergeben sich keine exakten Ergebnisse. Aus diesem Grunde ist der ortsfeste Geberteil 36 auf den Trägerring 33 angeordnet und dieser auf der Antriebswelle gelagert und auf die beschriebene Art und Weise mit dem Rollenring gekoppelt. Die Lage des koppelnden Stiftes 41 in 90° Abstand vom Einspannpunkt am Bolzen 45, der den ortsfesten Geberteil 36 diametral gegenüberliegt, bewirkt, daß bei einer Kippbewegung des Rollenringes innerhalb der Radialebene die Verstellkomponente in Umfangsrichtung auf den Trägerring vernachlässigbar klein wird. Dabei ist sowohl das Ausweichen des Rollenringes im Bereich des Bolzens 45 als auch seine Kippbewegung um den Bolzen 45 bzw. Spritzverstellerkolben 43 berücksichtigt. Grundsätzlich ist es so, daß der kuppelnde Stift so angeordnet und ausgerichtet sein soll, daß er in Richtung der lotrechten des Bolzens 45 auf der Rollenringachse angeordnet und ausgerichtet sein soll. Entsprechend muß auch die Nut ausgebildet bzw. angeordnet sein.

In einer Variante zum Ausführungsbeispiel nach Figur 1 ist gemäß Figur 2 der Stift 141, der den Stift 41 in Figur 1 entspricht, mit einem kugelförmigen Kopf 48 versehen, der mit Bewegungsspiel in die Nut 42 des Rollenringes 18 ragt. Dies hat den Vorteil, daß das Spiel zwischen Stift 41 und Rollenring 18 noch geringer gehalten werden kann, da ein Fluchtungsfehlerausgleich insbesondere bei Kippbewegungen des Rollenringes 18 mit Hilfe des Kopfes 48 möglich ist.

Um den Trägerring 233 meßgenauer axial zu führen, ist im Ausführungsbeispiel nach Figur 3 der Trägerring zwischen dem Bund 26 und dem Geberrad 30 eingepaßt mit geringestmöglichem Spiel und freier Beweglichkeit in Umfangsrichtung.

Eine noch genauere Führung ist gemäß dem Ausführungsbeispiel nach Figur 4 möglich, wo der Trägerring an der Ringwand 334 radial nach innen vorspringende, das Geberrad 30 umgreifende Teile 50 aufweist, die an der dem Trägerring 333 abgewandten Stirnseite 51 des Geberrades zur Anlage kommen. Solche übergreifenden Teile 50 sind mehrfach am Umfang des Trägerringes 333 verteilt angeordnet derart, daß das Geberrad 30 noch einsteckbar ist und dann zusammen mit dem Trägerring auf den Tragbund 25 aufgeschrumpft werden kann. Bei dieser Lösung ist eine exakte Zuordnung des ortsfesten Geberteils 36 in Achsrichtung zum Geberrad 30 gewährleistet, so daß ein sehr gleichmäßiges Gebersignal erzeugt werden kann und auch Fehlereinflüsse aus einem axialen Versatz vermieden werden.

Die Anordnung des Trägerrings 33, 233, 333 auf der Antriebswelle 2 hat den Vorteil, daß der durch den Betrieb der Pumpe auftretende Verschleiß an den Gleitlagern 3 und das dadurch verursachte Antriebswellenkippen, den Abstand zwischen Geberrad 30 und Geberteil 36 nicht verändert, wodurch die Signalstärke über der Lebensdauer gleichbleibt.

Die gleichzeitige axiale Zuordnung erlaubt es, die Breite des Geberrads 30 auf ein Minimum zu reduzieren (Fertigungsvorteile), ohne daß die Verzahnung, infolge Antriebswellenaxialspiels, aus der Überdeckung zum aktiven Geberteil kommen kann, welches ebenfalls eine Verschlechterung der Signalstärke zur Folge hätte.

## Patentansprüche

1. Kraftstoffeinspritzpumpe mit einer Antriebswelle, die in einer Wand des Gehäuses (4) der Kraftstoffeinspritzpumpe gelagert in einen Innenraum (5) der Kraftstoffeinspritzpumpe ragt, dort eine stirnseitige Kupplung (9, 10) aufweist, über die sie mit einer Stirnnockenscheibe (11) gekoppelt ist, die einen Pumpenkolben (12) in eine hin- und hergehende und zugleich rotierende Bewegung versetzt, indem die Nockenscheibe unter Einwirkung von einer Rückstellfeder (15) auf Rollen (17) eines im Gehäuse drehbar gelagerten Rollenrings (18) abläuft, wobei der Rollenring (18) über einen Bolzen (45) und einen mit diesem verbundenen Spritzversteller (43) in seiner Drehstellung zur Spritzbeginneinstellung verdrehbar ist und mit einem auf der Antriebswelle (2) als beweglicher Teil eines Drehwinkelgebers befestigten Geberrad (30), dem ein zusammen mit dem Rollenring verstellbarer, an sich ortsfesten Teil (36) des Drehwinkelgebers radial gegenüberliegend angeordnet ist, dadurch gekennzeichnet, daß axial angrenzend an das Geberrad (30) auf der Antriebswelle (2) ein Trägerring (33, 233, 333) drehbar gelagert ist, der ein das Geberrad axial übergreifendes Teil (34, 334) aufweist, auf dem der ortsfeste Teil (36) angeordnet ist und der Trägerring über ein Kupplungsteil (41, 141), das in eine Ausnehmung (42) des Rollenrings (18) eingreift, mit diesem gekoppelt ist.

2. Kraftstoffeinspritzpumpe nach Anspruch 1, dadurch gekennzeichnet, daß das Kupplungsteil im Bereich zwischen dem am Rollenring (18) angreifenden Bolzen (45) und dem diesen gegenüberliegenden ortsfesten Geberteil (36) angeordnet ist.

3. Kraftstoffeinspritzpumpe nach Anspruch 1 oder 2, dadurch gekennzeichnet, daß das Kupplungsteil (41, 141) eine durch die radialen Führungsflächen der Ausnehmung (42) bestimmte Bewegungsbahn aufweist.

4. Kraftstoffeinspritzpumpe nach Anspruch 2, dadurch gekennzeichnet, daß das Kupplungsteil (41, 141) ein Stift ist, der etwa in 90° Winkelabstand vom Bolzen (45) radial am Trägerring (33, 233, 333) hervorragt und in eine radial ausgerichtete Nut (42) des Rollenrings (18) eingreift.

5. Kraftstoffeinspritzpumpe nach Anspruch 4, dadurch gekennzeichnet, daß der Stift (141) einen Kopf (48) mit balligen Flächen aufweist, der in die Nut (42) eingreift.

6. Kraftstoffeinspritzpumpe nach einem der vorstehenden Ansprüche 1 bis 5, dadurch gekennzeichnet, daß die Antriebswelle (2) einen Trägerbund (25) aufweist, der zur stirnnockenscheibenseitigen Kupplung hin durch einen Bund (26) begrenzt ist und auf den das Geberrad (30) radial und axial gesichert angebracht ist und der Trägerring (33) zwischen Geberrad (30) und einem am Bund (25) antriebswellenseitig anlaufenden Teil verdrehbar geführt ist (Figur 1).

7. Kraftstoffeinspritzpumpe nach Anspruch 6, dadurch gekennzeichnet, daß der Trägerring (333) das Geberrad umgreifende an diesem auf der dem Trägerring abgewandten Stirnseite (51) zur Anlage kommende Teile (50) aufweist (Figur 4).

8. Kraftstoffeinspritzpumpe nach einem der vorstehenden Ansprüche 1 bis 5, dadurch gekennzeichnet, daß die Antriebswelle (2) einen Trägerbund (25) aufweist, der zur stirnnockenscheibenseitigen Kupplung innen durch einen Bund (26) begrenzt ist und auf dem das Geberrad (30) radial und axial gesichert befestigt ist und der Trägerring (233) zwischen dem Bund (26) und dem Geberring (30) drehbar geführt ist (Figur 3).

## Claims

1. Fuel injection pump with a drive shaft which is supported in a wall of the housing (4) of the fuel injection pump and projects into an internal space (5) of the fuel injection pump, where it has an end coupling (9, 10) by which it is coupled to a face cam disc (11) which imparts to a pump plunger (12) a reciprocating and, at the same time, rotary motion, this being achieved by virtue of the fact that the cam disc runs, under the action of a return spring (15) on rollers (17) of a roller ring (18) rotatably mounted in the housing, it being possible to alter the angular position of the roller ring (18) by means of a stud (45) and an injection adjuster (43), connected to the latter, in order to adjust the beginning of injection, and with a sensor wheel (30) which is secured on the drive shaft (2) as the moving part of an angular position sensor and radially opposite which is arranged an essentially fixed part (36) of the angular position sensor, which part can be adjusted together with the roller ring, characterized in that a supporting ring (33, 233, 333) is rotatably mounted on the drive shaft (2) at a location axially adjoining the sensor wheel (30), this supporting ring having a part (34, 334) which overlaps the sensor wheel axially and on which the fixed part (36) is arranged, and the supporting ring is coupled to the roller ring (18) via a coupling part (41, 141) which engages in a cutout (42) in the said roller ring (18).

2. Fuel injection pump according to Claim 1, characterized in that the coupling part is arranged in the region between the stud (45) engaging on the roller ring (18) and the fixed sensor part (36) situated opposite these.

3. Fuel injection pump according to Claim 1 or 2, characterized in that the coupling part (41, 141) has a path of motion determined by the radial guide surfaces of the cutout (42).

4. Fuel injection pump according to Claim 2, characterized in that the coupling part (41, 141) is a pin which projects radially from the supporting ring (33, 233, 333) at an angular spacing of about 90° from the stud (45) and engages in a radially oriented slot (42) in the roller ring (18).

5. Fuel injection pump according to Claim 4, characterized in that the pin (141) has a head (48) with spherical surfaces which engages in the slot (42).

6. Fuel injection pump according to one of preceding Claims 1 to 5, characterized in that the drive shaft (2) has a supporting collar (25) which is bounded in the direction of the coupling on the face cam disc side by a collar (26) and on which the sensor wheel (30) is mounted in radially and axially secured fashion, and the support- ing ring (33) is guided, in a manner which allows it to be turned, between the sensor wheel (30) and a part which runs up against the collar (25) on the drive-shaft side (Figure 1).

7. Fuel injection pump according to Claim 6, characterized in that the supporting ring (333) has parts (50) which reach around the sensor wheel and come to rest against the latter on the side (51) facing away from the supporting ring (Figure 4).

8. Fuel injection pump according to one of preceding Claims 1 to 5, characterized in that the drive shaft (2) has a supporting collar (25) which is bounded in the direction of the coupling on the face cam disc side by a collar (26) and on which the sensor wheel (30) is mounted in radially and axially secured fashion, and the supporting ring (233) is guided rotatably between the collar (26) and the sensor ring (30) (Figure 3).

## Revendications

1. Pompe d'injection de carburant muni d'un arbre de commande qui pénètre dans une chambre interne (5) de la pompe d'injection de carburant, est logé dans une paroi de son carter (4) et comporte un dispositif d'accouplement (9, 10) du côté frontal, par l'intermédiaire duquel il est accouplé avec un disque à cames frontales (11) qui déplace un piston de pompe (12) dans un mouvement de va et vient et, en même temps, tournant, tandis que le disque à cames passe en tournant sous l'effet d'un ressort de rappel (15) sur des galets (17) d'un anneau à galets (18) monté en rotation dans le carter, l'anneau à galets (18) pouvant pivoter par l'intermédiaire d'un boulon (45) et d'un régulateur d'injection, (43) relié à ce dernier, dans sa position de rotation pour l'ajustage du début d'injection et avec une roue de capteur (30) fixée sur l'arbre de commande comme pièce mobile d'un capteur d'angle de rotation, roue à laquelle est associée, en lui faisant face radialement, une partie (36) stationnaire en soi du capteur d'angle de rotation, réglable avec l'anneau à galets, caractérisée en ce qu'un anneau porteur (33, 233, 333), contigu axialement à la roue de capteur (30), est monté sur l'arbre de commande mobile en rotation et comporte une partie (34, 334) recouvrant axialement la roue de capteur, partie sur laquelle on dispose la partie stationnaire (36) et l'anneau porteur par l'intermédiaire d'une pièce d'accouplement (41, 141) qui s'insère dans un évidement (42) de l'anneau à galets (18) et se trouve accouplée à ce dernier.

2. Pompe d'injection de carburant selon la revendication 1, caractérisée en ce que la pièce d'accouplement est située dans la zone située entre le boulon (45) appliqué à l'anneau à galets (18), et la partie de capteur (36) stationnaire opposée à celui-ci.

3. Pompe d'injection de carburant selon la revendication 1 ou 2, caractérisée en ce que la pièce d'accouplement (41, 141) comporte une trajectoire déterminée par les faces de guidage radiales de l'évidement (42).

4. Pompe d'injection de carburant selon la revendication 2, caractérisée en ce que la pièce d'accouplement (41, 141) est une goupille qui dépasse à une distance angulaire d'environ 90° du boulon (45) radialement par rapport à l'anneau porteur (33, 233, 333) et s'insère dans une rainure (42) dirigée radialement de l'anneau à galets (18).

5. Pompe d'injection de carburant selon la revendication 4, caractérisée en ce que la goupille (141) comporte une tête (48) à surfaces sphériques, qui s'insère dans la rainure (42).

6. Pompe d'injection de carburant selon l'une des revendications 1 à 5 précédentes caractérisée en ce que l'arbre de commande (2) comprend un collet (25) qui est délimité par une bride (26) par rapport à l'accouplement du côté du disque à cames frontales et sur lequel est appliquée, la roue de capteur (30), bloquée radialement et axialement, l'anneau porteur (33) étant guidé en pivotement entre la roue de capteur (30) et une pièce tournant contre le collet (25) du côté de l'arbre de commande ( figure 1).

7. Pompe d'injection de carburant selon la revendication 6, caractérisée en ce que l'anneau porteur (333) comporte des parties (50) entourant la roue de capteur, et venant en butée contre celle-ci sur la face frontale (51) éloignée de l'anneau porteur (figure 4).

8. Pompe d'injection de carburant selon l'une des revendications de 1 à 5 précédentes , caractérisée en ce que l'arbre de commande (2) comporte un collet porteur (25) qui est délimité intérieurement par une bride (26) pour l'accouplement du côté du disque à cames frontales, et sur lequel est fixée la roue de capteur (30) bloquée radialement et axialement, l'anneau de support (233) étant guidé avec rotation possible entre la bride (26) et l'anneau de capteur (30).
